# EUROPÄISCHE PATENTSCHRIFT

(11) **EP 0 721 236 B1**
(45) Veröffentlichungstag und Bekanntmachung des Hinweises auf die Patenterteilung: **11.11.1998**
(21) Anmeldenummer: 95120701.8
(22) Anmeldetag: 29.12.1995
(51) Int. Cl.: H01R 13/627

(54) **Verriegelungsvorrichtung für einen Steckverbinder**
Locking device for a connector
Dispositif de verrouillage pour un connecteur

(30) Priorität: 04.01.1995 DE 19500102
(43) Veröffentlichungstag der Anmeldung: 10.07.1996
(73) Patentinhaber: ITT Cannon GmbH, D-71384 Weinstadt (DE)
(72) Erfinder: Hasenfratz, Robert, D-71334 Waiblingen (DE); Gollhofer, Martin, D-70736 Fellbach (DE); Illg, Manfred, D-71384 Weinstadt (DE); Pfitzenreiter, Werner, D-73547 Lorch (DE)
(74) Vertreter: Dreiss, Uwe, Prof. Dr. jur. Dipl.-Ing. M.Sc.

(56) Entgegenhaltungen:
- DE-B- 1 109 238
- DE-B- 1 234 285

## Beschreibung

Die Erfindung bezieht sich auf einen Steckverbinder mit einem Steckerteil und einem diesen aufnehmenden Gegenstück, wobei das Gegenstück wenigstens einen Durchbruch und das Steckerteil für jeden Druchbruch einen Arretierungshaken aufweist oder umgekehrt, wobei der Arretierungshaken im wesentlichen aus einem Grundkörper sowie einem Federkörper besteht, welcher einen bogenförmigen, in den Druchbruch einrastenden ersten Bereich aufweist, wobei zwischen dem bogenförmigen Bereich des Federkörpers und dessen Verbindungsstelle mit dem Grundkörper ein zweiter bogenförmiger Bereich geschaltet ist und wobei die bogenförmigen Bereiche zusammen ein etwa S-förmiges Element bilden.

Ein derartiger Steckverbinder ist aus der DE-A-1 109 238 bekannt.

Derartige Steckverbinder dienen zum schnellen und sicheren Verbinden der beiden Teile dieses Steckverbinders. Die Verriegelungsvorrichtung rastet automatisch ein, wenn man die beiden Steckverbinderhälften weit genug ineinander steckt. Die Verbindung nimmt Zugkräfte bis zu einem vorbestimmten Wert auf. Wird dieser Wert überschritten, so erfolgt automatisch das Ausrasten und auf diese Weise kann man dann die Steckverbinderhälften wieder voneinander trennen. Die Rastverbindung dieses Steckverbinders besteht demnach aus mindestens einem fensterartigen Durchbruch und einem zugehörigen, durch den Arretierungshaken gebildeten Rastelement. Der Arretierungshaken steht infolgedessen quer zur Ebene des Grundkörpers vor, so daß bei am Gegenstück anliegendem Grundkörper der Federkörper in den Durchbruch einrastet, sobald beide durch genügend weites Ineinanderstecken der Steckverbinderhälften dementsprechend ausgerichtet sind. Bis zu diesem Einrasten wird der Federkörper in einer vom Gegenstück wegweisenden Richtung federelastisch ausgelenkt.

Solche Steckverbinderhälften werden wie alle Teile in der Technik mit einem gewissen Toleranzbereich hergestellt. Wenn nun eine ungünstige Toleranzpaarung vorliegt, so ist die Haltekraft des Steckverbinders geringer als bei günstiger Toleranzlage. Desweiteren verändern sich die Haltekräfte bei mehrmaligem gewaltsamen Lösen der Verriegelung bis hin zu dem Wert Null. Im übrigen ist bei einem gewaltsamen Lösen eine Zerstörung des Steckverbinders nicht auszuschließen. Der Grund liegt vor allen Dingen darin, daß der bogenförmige Teilbereich des Arretierungshakens der bekannten Verriegelungsvorrichtung starr ist und die Elastizität vor dem Einrasten ausschließlich aus dem Grundkörper kommt.

Bei der DE-A-1 109 238 wird der Federkörper des Arretierungshakens aus einer haarnadelförmig abgebogenen Feder gebildet, die in einem als Grundkörper wirkenden Klemmstück befestigt ist. Im entlasteten Zustand nimmt diese Feder eine Lage ein, in der sie quer vom Klemmstück absteht. In dieser Lage kann das Steckerteil nicht in das Gegenstück eingeführt werden. Statt dessen muss ein Benutzer des Steckverbinders die abstehende Feder in Richtung des Grundkörpers zusammendrücken und muss die Feder dann zusammengedrückt festhalten, um sie schließlich in den Grundkörper einführen zu können. Ersichtlich stellt dies keine benutzerfreundliche Handhabung dar.

Die Aufgabe der Erfindung besteht infolgedessen darin, einen Steckverbinder der eingangs genannten Art so weiterzubilden, dass die geschilderten Nachteile vermieden werden. Insbesondere soll das elastische Verhalten des Arretierhakens verbessert werden, so dass man nicht nur eine längere Lebensdauer des Arretierhakens, sondern des ganzen Steckverbinders bekommt, und es soll die Benutzerfreundlichkeit erhöht werden.

Zur Lösung dieser Aufgabe wird erfindungsgemäß vorgeschlagen, dass die Verriegelungsvorrichtung gemäß dem Oberbegriff des Anspruchs 1 dadurch gekennzeichnet ist, dass der Grundkörper eine zumindest annähernd ebene Gestalt aufweist, dass der Federkörper an den Grundkörper einstückig angeformt ist und dass die beiden bogenförmigen Bereiche nach entgegengesetzten Richtungen über die Fläche oder Ebene des Grundkörpers vorstehen.

Auf diese Weise erreicht man eine Elastizität des Federkörpers, so dass die Gesamtelastizität nicht mehr allein aus dem Grundkörper kommt. Der zweite bogenförmige Bereich bewirkt eine Freiformung der Auflageschulter, die zusammen mit dem nunmehr erreichten federelastischen Verhalten des Federkörpers die hochbelastete Anbindungsstelle des Federkörpers an den Grundkörper entlastet, wodurch die Bruchgefahr erheblich verringert wird. Desweiteren erreicht man auch eine sichere und über die Höhe des Durchbruchs gesehen vollständige Anlage des Federkörpers am Durchbruch.

All dies führt zu konstanten Haltekräften, selbst bei Schrägzug. Bei unkontrolliertem Zug am Kabel löst sich der Kabelstecker, ohne dass ein Steckerteil zerstört wird. Die Fertigungstoleranzen können nunmehr vergrößert werden, was zu einer Kostenreduzierung des Steckverbinders führt. Durch Veränderung des Auflagewinkels ergeben sich einstellbare Kräfte.

Der Grundkörper dient zur Verankerung im betreffenden Teil des Steckverbinders, also beispielsweise im Gegenstück, wo sich ein der Dicke des Grundkörpers entsprechender, vorzugsweise randoffener Schlitz befindet, in welchen man den Arretierhaken beispielsweise quer zur Verbindungsrichtung der beiden Steckverbinderteile einschiebt. In dem Schlitz ist der Arretierungshaken klemmend gehalten. Er kann gegebenenfalls mit herkömmlichen Mitteln zusätzlich gesichert werden. Beim Arretierungshaken kann es sich um ein Stanz-Biegeteil handeln, welches man zweckmäßigerweise aus Federstahlblech herstellt.

Der Übergangsbereich vom ersten zum zweiten bogenförmigen Bereich verläuft vorteilhafterweise etwa senkrecht zur Ebene des Gegenstücks im Durchbruchsbereich. Desweiteren ist es aus Gründen der Belastbarkeit und langen Lebensdauer sehr zweckmäßig, wenn der zweite bogenförmige Bereich des Federkörpers in einer Art Hohlkehle in den Grundkörper übergeht, d.h. eine Ecke oder Kante in diesem Bereich vermieden wird und stattdessen ein Bogen vorgesehen ist.

Gemäß einer weiteren Ausgestaltung der Erfindung schließt sich an das freie Ende des ersten bogenförmigen Bereichs des Federkörpers ein ebenes Endstück an, das vorzugsweise in der Ebene des Grundkörpers gelegen ist. Letzteres bezieht sich auf die geöffnete Verriegelungsvorrichtung.

Gemäß einer Weiterbildung der Erfindung ist die Breite des ebenen Endstücks geringer als die Breite des übrigen Federkörpers und der Übergang erfolgt beidseitig absatzartig.

Die Erfindung wird nachstehend anhand der Zeichnung näher erläutert. Die Zeichnung zeigt ein Ausführungsbeispiel der Erfindung. Hierbei stellen dar:
- Figur 1: perspektivisch einen Steckerteil der Steckverbindung;
- Figur 2: in der Draufsicht das zugehörige Gegenstück des Steckverbinders;
- Figur 3: einen Schnitt gemäß der Linie III-III der Figur 2;
- Figuren 4 und 5: zwei perspektivische Darstellungen des Arretierungshakens in stark vergrößertem Maßstab;
- Figur 6: in ebenfalls vergrößertem Maßstab den in Figur 1 markierten Ausschnitt;
- Figur 7: eine Kombination der Figuren 4 und 6;
- Figur 8: eine Draufsicht auf den Arretierungshaken;
- Figur 9: einen Schnitt gemäß der Linie IX-IX der Figur 7 in etwas vergrößertem Maßstab;
- Figur 10: in noch stärkerer Vergrößerung den markierten Ausschnitt der Figur 9.

Der Steckverbinder besteht aus dem Steckerteil 1 und dem Gegenstück 2. Im Speziellen handelt es sich um einen Steckverbinder für ein Mobiltelefon. Dabei ist der Steckerteil 1 mit einem Kabel 3 verbunden, und das Gegenstück 2 ist ein sogenannter Leiterplattenstecker. Das vom Kabel 3 abgewandte vordere Ende des Steckerteils 1 stellt einen Formstoffkörper 4 dar. Er wird im Sinne des Pfeils 6 in die ihm zugewandte Aufnahme 5 des Gegenstücks 2 bzw. Leiterplattensteckers eingesteckt und in der Einstecklage damit verrastet. Zu diesem Zwecke befindet sich an jeder seiner Schmalseiten 7 ein Durchbruch 8. Gemäß Figur 6 ist der Durchbruch rechteckig, wobei sich die lange Seite des Rechtecks in Einsteckrichtung erstreckt. Senkrecht zur Blattebene der Figur 2 wird am linken und rechten Seitenbereich im Bereich der Aufnahme 5 je ein Arretierungshaken 9 in einen in dieser Figur nach oben hin offenen formlich angepaßten Gehäuseschlitz 10 eingeschoben, und darin beispielsweise klemmend gehalten. Die Figuren 4 und 5 zeigen besonders deutlich die genaue Gestalt des Arretierungshakens. Er besteht im wesentlichen aus einem zumindest annähernd ebenen Grundkörper 11 und einem damit bevorzugterweise einstückig hergestellten Federkörper 12. Der Grundkörper 11 hat eine im wesentlichen U-förmige Gestalt. In den Figuren 4 und 5 ist er eben, während in Figur 9 eine geringfügige sickenartige Ausbuchtung 13 zu sehen ist. Sie kann die Klemmwirkung verbessern.

Der Federkörper 12 besitzt einen ersten bogenförmigen Teilbereich 14 und einen zweiten bogenförmigen Teilbereich 15. Gemäß Figur 9 durchsetzt der erste bogenförmige Teilbereich 14 in Verraststellung von Steckerteil 1 und Gegenstück 2 den zugeordneten Durchbruch 8. Dabei liegt der Übergangsbereich 16 zwischen dem ersten und zweiten bogenförmigen Teilbereich bevorzugterweise an der in Figur 9 oberen Querkante des Durchbruchs 8 an. Dieser Übergangsbereich verläuft, wie insbesondere Figur 10 zeigt, senkrecht zur Ebene des Durchbruchs bzw. der Schmalseite 7. Er verläuft zumindest in etwa geradlinig.

An das freie Ende des ersten bogenförmigen Teilbereichs 14 schließt sich ein zumindest im wesentlichen ebenes Endstück 18 an, welches die Form einer Zunge aufweist. Es liegt beim Ausführungsbeispiel der Figur 9 im unbelasteten Zustand in der Ebene des Grundkörpers 11. Desweiteren entnimmt man Figur 9, daß der zweite bogenförmige Teilbereich 15 in einer Art Hohlkehle 19 in den U-Mittelsteg 20 des gemäß Figur 8 im wesentlichen U-förmigen Grundkörpers 11 des Arretierungshakens 9 übergeht. Wie man besonders gut Figur 4 entnehmen kann, ist die Breite des ebenen, gegebenenfalls aber auch etwas gebogenen Endstücks 18 geringer als die Breite des übrigen Federkörpers, wobei die Breitenverringerung absatzartig erfolgt. Die vier Höker 21 am oberen und unteren Ende (Figur 4) des Grundkörpers 11 dienen zur spielfreien Verankerung des Grundkörpers im Gehäuseschlitz 10. Lediglich der Ordnung halber wird noch darauf hingewiesen, daß die beiden bogenförmigen Bereiche 14 und 15 zusammen mit dem Übergangsbereich 16 ein etwa S-förmiges Element bilden, und gemäß Figur 9 der erste bogenförmige Teilbereich 14 rechts und der zweite bogenförmige Teilbereich 15 links über die Ebene des U-förmigen Grundkörpers vorsteht. Bevorzugterweise ist der erste bogenförmige Teilbereich 14 größer als der zweite Teilbereich 15.

## Patentansprüche

1. Steckverbinder mit einem Steckerteil (1) und einem diesen aufnehmenden Gegenstück (2), wobei das Gegenstück (2) wenigstens einen Durchbruch (8) und das Steckerteil (1) für jeden Druchbruch (8) einen Arretierungshaken (9) aufweist oder umgekehrt, wobei der Arretierungshaken (9) im wesentlichen aus einem Grundkörper (11) sowie einem Federkörper (12) besteht, welcher einen bogenförmigen, in den Druchbruch (8) einrastenden ersten Bereich (14) aufweist, wobei zwischen dem bogenförmigen Bereich (14) des Federkörpers (12) und dessen Verbindungsstelle mit dem Grundkörper (11) ein zweiter bogenförmiger Bereich (15) geschaltet ist und wobei die bogenförmigen Bereiche (14, 15) zuammen ein etwa S-förmiges Element bilden,
**dadurch gekennzeichnet,** dass der Grundkörper (11) eine zumindest annähernd ebene Gestalt aufweist, dass der Federkörper (12) an den Grundkörper (11) einstückig angeformt ist und dass die beiden bogenförmigen Bereiche (14, 15) des Federkörpers (12) nach entgegengesetzten Richtungen über die Fläche oder Ebene des Grundkörpers (11) vorstehen.

2. Vorrichtung nach Anspruch 1, dadurch gekennzeichnet, dass der Übergangsbereich (16) vom ersten (14) zum zweiten bogenförmigen Bereich (15) etwa senkrecht zur Ebene des Gegenstücks (2) im Durchbruchsbereich (8) verläuft.

3. Steckverbinder nach Anspruch 1 oder 2, dadurch gekennzeichnet, dass der zweite bogenförmige Bereich (15) des Federkörpers (12) in einer Art Hohlkehle (19) in den Grundkörper (11) übergeht.

4. Steckverbinder nach wenigstens einem der Ansprüche 1 bis 3, dadurch gekennzeichnet, dass sich an das freie Ende des ersten bogenförmigen Bereichs (14) ein ebenes Endstück (18) anschließt, das im unbelasteten Zustand in der Ebene des Grundkörpers (11) gelegen ist.

5. Steckverbinder nach Anspruch 4, dadurch gekennzeichnet, dass die Breite des ebenen Endstücks (18) geringer ist als die Breite des übrigen Federkörpers (12) und dass der Übergang absatzartig erfolgt.

6. Steckverbinder nach einem der Ansprüche 1 bis 5, dadurch gekennzeichnet, dass der Grundkörper (11) eine etwa U-förmige Gestalt aufweist und dass der Federkörper (12) an den U-Mittelsteg (20) des Grundkörpers (11) angeformt ist.

## Claims

1. Plug-in connector comprising a plug part (1) and a mating component (2) for receiving said plug part, the mating component (2) having at least one through-opening (8) and the plug part (1) having an arresting hook (9) for each through-opening (8) or vice versa, the arresting hook (9) substantially comprising a basic body (11) as well as a spring body (12) which has an arc-shaped first region (14) latching tightly into the through-opening (8), a second arc-shaped region (15) being connected between the arc-shaped region (14) of the spring body (12) and the latter's point of connection to the basic body (11) and the arc-shaped regions (14, 15) together forming a substantially S-shaped element, **characterized in** that the basic body (11) has an at least approximately flat configuration, that the spring body (12) is integrally formed on the basic body (11) and that the two arc-shaped regions (14, 15) of the spring body (12) project in opposite directions from the surface or plane of the basic body (11).

2. Device according to claim 1, characterized in that the transition region (16) from the first (14) to the second arc-shaped region (15) extends substantially at right angles to the plane of the mating component (2) in the through-opening region (8).

3. Plug-in connector according to claim 1 or 2, characterized in that the second arc-shaped region (15) of the spring body (12) verges in the manner of a curved moulding (19) into the basic body (11).

4. Plug-in connector according to at least one of claims 1 to 3, characterized in that adjoining the free end of the first arc-shaped region (14) is a flat end piece (18) which, in the unloaded state, is situated in the plane of the basic body (11).

5. Plug-in connector according to claim 4, characterized in that the width of the flat end piece (18) is smaller than the width of the remaining spring body (12) and that the transition is effected in a step-like manner.

6. Plug-in connector according to one of claims 1 to 5, characterized in that the basic body (11) has a substantially U-shaped configuration and that the spring body (12) is formed on the middle web (20) of the U-shaped basic body (11).

## Revendications

1. Connecteur mâle-femelle comprenant une partie mâle (1) et une pièce femelle (2) correspondante recevant la partie mâle, la partie femelle (2) présentant au moins un passage (8) et la partie mâle (1) présentant pour chaque passage (8) un crochet d'arrêt (9) ou vice-versa, les crochets d'arrêt (9) étant essentiellement formés d'un corps de base (11) ainsi que d'un corps élastique (12) qui présente une première zone (14) en forme d'arc et s'encliquetant dans le passage (8), entre la zone en forme d'arc (14) et le corps élastique (12) et l'emplacement de liaison de celui-ci avec le corps de base (11) étant prévue une seconde zone en forme d'arc (15), les zones en forme d'arc (14, 15) formant ensemble un élément ayant à peu près la forme d'un S, caractérisé en ce que le corps de base (11) présente au moins à peu près une apparence plane, en ce que le corps élastique (12) est formé d'une seule pièce sur le corps de base (11), et en ce que les deux zones en forme d'arc (14. 15) du corps élastique (12) font saillie dans des directions opposées au-dessus de la surface ou du plan du corps de base (11).

2. Connecteur mâle-femelle selon la revendication 1, caractérisé en ce que la zone de transition (16) de la première (14) vers la seconde (15) zone en forme d'arc s'étendent à peu près perpendiculairement par rapport à un plan de la pièce femelle (2) dans la zone de passage (8).

3. Connecteur mâle-femelle selon la revendication 1 ou 2, caractérisé en ce que la seconde zone en forme d'arc (15) du corps élastique (12) se prolonge dans une sorte de gorge (19) ménagée dans le corps de base (11).

4. Connecteur mâle-femelle selon au moins une des revendications 1 à 3, caractérisé en ce qu'à l'extrémité libre de la première zone (14) en forme d'arc suit une pièce d'extrémité plane (18) qui se trouve à l'état non sollicité dans un plan du corps de base (11).

5. Connecteur mâle-femelle selon la revendication 4, caractérisé en ce que la largeur de la pièce d'extrémité plane (18) est plus faible que la largeur du reste du corps élastique (12) et en ce que la transition est réalisée en gradin.

6. Connecteur mâle-femelle selon l'une quelconque des revendications 1 à 5. caractérisé en ce que le corps de base (11) possède une forme à peu près en U et en ce que le corps élastique (12) est réalisé d'une seule pièce sur la barrette centrale en U (20) du corps de base (11).
